# EUROPÄISCHE PATENTSCHRIFT

(11) **EP 3 091 104 B1**
(45) Veröffentlichungstag und Bekanntmachung des Hinweises auf die Patenterteilung: **03.07.2019**
(21) Anmeldenummer: 16168128.3
(22) Anmeldetag: 03.05.2016
(51) Int. Cl.: C23C 22/00, C23C 22/73, C23C 22/52

(54) **VERFAHREN UND VORRICHTUNG ZUM PATINIEREN VON BAUTEILEN**
METHOD AND DEVICE FOR PATINATING COMPONENTS
PROCÉDÉ ET DISPOSITIF DESTINÉS A PATINER DES COMPOSANTS

(30) Priorität: 08.05.2015 DE 102015208601
(43) Veröffentlichungstag der Anmeldung: 09.11.2016
(73) Patentinhaber: Ernst Strassacker GmbH & Co. KG Kunstgiesserei, 73079 Süssen (DE)
(72) Erfinder: Auer, Mark-Andre, 73550 Wißgoldingen (DE); Hans, Wolfgang, 73054 Eislingen (DE)
(74) Vertreter: Patentanwälte Ruff, Wilhelm, Beier, Dauster & Partner mbB

(56) Entgegenhaltungen:
- DE-A1- 2 834 184
- JP-A- 2003 342 747
- US-A- 1 951 304
- US-A- 2 460 898
- US-A- 3 725 138

## Beschreibung

Die Erfindung betrifft ein Verfahren zum Patinieren von Bauteilen aus kupferhaltigem Metall, insbesondere aus Bronze oder Messing, wobei ein Bauteil mit einem zu patinierenden Bereich in eine Patinaflüssigkeit eingetaucht wird und wobei das Patinieren mit zunehmender Eintauchdauer bis zum Erreichen eines vollständig patinierten Zustands fortschreitet.

Aus der US-Patentschrift US 2,460,898 ist ein Verfahren zum Patinieren von Bauteilen aus kupferhaltigem Metall beschrieben, wobei ein Bauteil mit einem zu patinierenden Bereich in eine Patinaflüssigkeit eingetaucht wird. Das Bauteil wird in die Patinaflüssigkeit eingetaucht und verbleibt dort für einen Zeitraum zwischen 1 Min. und 10 Min. Kleine Teile können in Stahlkörben oder Zylindern eingetaucht werden, große Objekte können auf Stahl oder Eisenträgern, Haken oder Drähten eingetaucht werden. Wenn Körbe verwendet werden, wird empfohlen, die Bauteile gelegentlich zu schütteln, so dass alle Oberflächen mit der Patinaflüssigkeit benetzt werden.

Aus der japanischen Patentzusammenfassung JP 2003342747 ist ein Verfahren zum Patinieren von Bauteilen aus kupferhaltigem Metall beschrieben, mit dem eine über das Bauteil gleichmäßige Patinierung erhalten werden soll. Mehrere zu patinierende Bauteile werden hierzu in einen Korb eingefüllt und der Korb mit den Bauteilen wird dann vollständig in die Patinaflüssigkeit eingetaucht. Im eingetauchten Zustand wird von der Unterseite des Korbes her Luft gegen die Kleinteile geblasen, so dass diese sich bewegen und nicht aufeinander liegen bleiben. Sämtliche Oberflächen der zu patinierenden Bauteile werden dadurch mit der Patinaflüssigkeit benetzt und es kann eine über das vollständige Bauteil gleichmäßige Patinierung erzielt werden.

Aus der deutschen Offenlegungsschrift DE 28 34 184 A1 ist ein Verfahren zum Einfärben einer auf eine Schichtpressstoffplatte aufgebrachten Kupferfolie bekannt. Bei diesem Verfahren wird die Kupferfolie zunächst mit einem partiellen Auftrag mit einer Patinaflüssigkeit versehen. Anschließend wird die gesamte Fläche der Kupferfolie mit der Patinaflüssigkeit derselben Konzentration bestrichen. Anschließend erfolgt eine Spülung und eine Zwangstrocknung. Mit diesem Verfahren kann erreicht werden, dass durch den ersten partiellen Auftrag eine Vorfärbung stattfindet, die nur partielle Bereiche der Kupferfolie erfasst. Der zweite über die gesamte Fläche reichende Auftrag verstärkt die Färbung in den zuerst behandelten partiellen Bereichen und sorgt für eine geringere Färbung in den benachbarten Bereichen. Die Farbgebung wird dann durch das Spülen und insbesondere durch das anschließende Zwangstrocknen unterbrochen.

Aus der US-Patentschrift US 1,951,304 ist ein Verfahren zum Patinieren von Kupfer und Kupferlegierungen bekannt. Es wird eine spezielle Patinaflüssigkeit vorgeschlagen, mit der sich eine grüne Färbung von Kupfer und Kupferlegierungen erzielen lässt.

Ein weiteres Verfahren zum Patinieren von kupferhaltigen Oberflächen ist aus der US-Patentschrift US 3,725,138 bekannt.

Mit der Erfindung soll ein Verfahren zum Patinieren von Bauteilen aus kupferhaltigem Metall hinsichtlich eines Farbverlaufs der entstehenden Patinierung verbessert werden.

Erfindungsgemäß ist hierzu ein Verfahren mit den Merkmalen des Anspruchs 1 vorgesehen. Erfindungsgemäß ist ein Verfahren zum Patinieren von Bauteilen aus kupferhaltigem Metall, insbesondere aus Bronze oder Messing, vorgesehen, wobei ein Bauteil mit einem zu patinierenden Bereich in eine Patinaflüssigkeit eingetaucht wird, bei dem das Bauteil über die Länge des zu patinierenden Bereichs gesehen innerhalb eines vordefinierten Zeitraums von wenigstens drei Minuten mit sich stetig ändernder Eintauchtiefe und ohne Stillstand relativ zu der Patinaflüssigkeit bewegt wird.

Überraschenderweise lassen sich durch ein solches Verfahren, nämlich das Eintauchen über einen Zeitraum von mindestens drei Minuten mit sich stetig ändernder Eintauchtiefe und ohne Stillstand, neuartige Farbverläufe bei der Patinierung erzielen. Speziell kann ein Farbverlauf erzielt werden, der für das menschliche Auge natürlich wirkt, da er keinerlei Streifen oder Quermarkierungen aufweist. Es entsteht der Eindruck, dass das patinierte Bauteil über viele Jahre in natürlicher Umgebung gealtert wurde. Dies lässt sich durch konventionelle Patinierverfahren nicht erreichen.

In Weiterbildung der Erfindung wird der zu patinierende Bereich zunächst, insbesondere vollständig, eingetaucht und dann innerhalb des vordefinieren Zeitraums aus der Patinaflüssigkeit herausbewegt. Ein solches Verfahren wird vorteilhafterweise angewendet, wenn ohnehin das vollständige Bauteil unterschiedlich stark patiniert werden soll.

In Weiterbildung der Erfindung wird der zu patinierende Bereich innerhalb des vordefinierten Zeitraums in die Patinaflüssigkeit hinein und wieder aus der Patinaflüssigkeit herausbewegt. Bei einem solchen Verfahren berechnet sich die Verweildauer aus der Bewegung in die Patinaflüssigkeit hinein und der Bewegung aus der Patinaflüssigkeit heraus. Der zuunterst liegende Abschnitt des Bauteils verweilt konsequenterweise am längsten in der Patinaflüssigkeit und erhält die stärkste Patinierung. Ein solches Verfahren kann innerhalb eines Produktionsprozesses Vorteile haben, da zum Erzielen der gleichen Verweildauer eine Relativgeschwindigkeit zwischen Bauteil und Patinaflüssigkeit größer sein kann als dann, wenn das Bauteil zunächst eingetaucht und dann wieder aus der Patinaflüssigkeit herausgezogen wird.

In Weiterbildung der Erfindung wird das Bauteil relativ zu einem Behälter mit der Patinaflüssigkeit bewegt.

Beispielsweise werden mehrere Bauteile gleichzeitig in einen Trog mit Patinaflüssigkeit eingetaucht und dann wieder herausgezogen.

In Weiterbildung der Erfindung wird ein Flüssigkeitsspiegel der Patinaflüssigkeit relativ zu dem Bauteil bewegt. Das erfindungsgemäße Verfahren erfordert eine sehr gleichmäßige und vor allem sich stetig und ohne Stillstand ändernde Eintauchtiefe. Dies stellt hohe Anforderungen an eine motorische Bewegung der zu patinierenden Bauteile. Wenn beispielsweise eine sehr langsame Relativbewegung zwischen den Bauteilen und dem Flüssigkeitsspiegel der Patinaflüssigkeit erreicht werden soll, kann gegebenenfalls auch der Flüssigkeitsspiegel relativ zu den Bauteilen bewegt werden. Gerade bei großen Volumina der Patinaflüssigkeit lässt sich dadurch eine sehr langsame, gleichmäßige Bewegung des Flüssigkeitsspiegels erzielen.

Es ist eine Vorrichtung zum Patinieren von Bauteilen zum Durchführen des erfindungsgemäßen Verfahrensvorgesehen, wobei die Vorrichtung einen Behälter mit Patinaflüssigkeit und Mittel zum Bewegen eines Bauteils über die Länge des zu patinierenden Bereichs gesehen innerhalb eines vordefinierten Zeitraums von wenigstens drei Minuten mit sich stetig ändernder Eintauchtiefe und ohne Stillstand relativ zu der Patinaflüssigkeit aufweist.

Beispielsweise können die Mittel als Linearachse ausgebildet sein, an der ein oder mehrere zu patinierende Bauteile befestigt sind und die dann die Bauteile mit sich stetig ändernder Eintauchtiefe und ohne Stillstand in die Patinaflüssigkeit eintauchen. Alternativ können die Mittel zum Bewegen eines Bauteils relativ zu der Patinaflüssigkeit auch so ausgebildet sein, dass sie den Flüssigkeitsspiegel der Patinaflüssigkeit verändern. Hierzu können dann beispielsweise zwei Behälter mit Patinaflüssigkeit vorgesehen sein, die entweder einen, insbesondere veränderbaren, Höhenunterschied aufweisen oder die mittels einer Flüssigkeitspumpe verbunden sind.

Weitere Merkmale und Vorteile der Erfindung ergeben sich aus den Ansprüchen und der nachfolgenden Beschreibung einer bevorzugten Ausführungsform der Erfindung im Zusammenhang mit der Zeichnung. In der Zeichnung zeigt:
die einzige Figur eine schematische Darstellung einer erfindungsgemäßen Vorrichtung zum Patinieren zum Durchführen des erfindungsgemäßen Verfahrens.

Die Darstellung der Fig. 1 zeigt eine Vorrichtung 10 zum Patinieren von Bauteilen 12 zum Durchführen des erfindungsgemäßen Verfahrens. Die Bauteile 12 sind alle gleich ausgebildet und stellen aus Bronzeguss gefertigte Grablaternen dar. Die Bauteile 12 sind an einem Querbalken 14 aufgehängt, der an zwei senkrechten Trägern 16 verschiebbar angeordnet ist. Die Träger 16 sind jeweils mit einer Linearachse versehen, die mittels eines Antriebsmotors 18 gesteuert ist. Mittels des Antriebsmotors kann der Querbalken 14 mit den daran hängenden Bauteilen 12 in den Richtungen der Pfeile 20 und 22 bewegt werden, in der einzigen Figur also nach unten und wieder nach oben.

Eine solche Bewegung des Querbalkens dient dazu, die Bauteile 12 wenigstens abschnittsweise in einen Trog 24 mit Patinaflüssigkeit 26 zu tauchen.

Das Patinieren von Bauteilen 12 ist prinzipiell bekannt. Patiniert werden können kupferhaltige Legierungen. Beispielsweise können Bronze oder einige Arten von Messing patiniert werden. Beim Patinieren wird mittels der Patinaflüssigkeit Sauerstoff abgespalten und das an der Oberfläche des Bauteils befindliche Kupfer in Kupferoxid umgewandelt. Alternativ kann beim Patinieren die Patinaflüssigkeit Schwefel abspalten und das an der Oberfläche des Bauteils befindliche Kupfer in Kupfersulfid wandeln. Eine solche Patinaflüssigkeit wird dann beispielsweise als Schwefelleber bezeichnet.

Beim Patinieren von Kupfer enthaltenden Metallen tritt mit zunehmender Dauer der Patinierung eine Färbung der Oberfläche des Bauteils ein. Eine solche Färbung kann verschiedene Farben aufweisen und ist bei Bronze typischerweise von hellbraun bis schwarz. Die Einfärbung der Oberfläche des zu patinierenden Bauteils wird umso stärker, je länger die Eintauchdauer des Bauteils in die Patinaflüssigkeit ist. Wird das Bauteil sehr lange in der Patinaflüssigkeit gelassen, ist irgendwann das an der Oberfläche befindliche Kupfer des Bauteils vollständig in Kupferoxid bzw. Kupfersulfid umgewandelt und ein vollständig patinierter Zustand ist erreicht. Beim Patinieren von Bronze werden die zu patinierenden Bauteile im vollständig patinierten Zustand annähernd schwarz.

Mit dem erfindungsgemäßen Verfahren ist es nun möglich, einen natürlich wirkenden Farbverlauf auf den zu patinierenden Bauteilen zu erzeugen. Speziell kann am Beispiel der in der einzigen Figur dargestellten Bauteile 12, die als Bronzelaternen ausgebildet sind, ein Farbverlauf erreicht werden, bei dem die Bauteile 12 in ihrem unteren Bereich annähernd schwarz sind, in ihrem oberen Bereich aber noch die metallisch glänzende Bronzefarbe aufweisen. Wesentlich bei dem erfindungsgemäßen Verfahren ist dabei, dass ein natürlich wirkender Farbverlauf erzielt werden kann, der insbesondere keine Querlinien oder für das menschliche Auge sichtbare streifenförmige und voneinander abgesetzte Farbbereiche hat. Dies wird gemäß der Erfindung dadurch erreicht, dass die Bauteile 12 über die Länge des zu patinierenden Bereichs gesehen innerhalb eines vordefinierten Zeitraums von wenigstens drei Minuten mit sich stetig ändernder Eintauchtiefe und ohne Stillstand relativ zu der Patinaflüssigkeit bewegt werden.

Eine solche gleichmäßige und vor allem ohne Stillstand und mit sich stetig ändernder Eintauchtiefe durchgeführte Bewegung lässt sich manuell nicht erzielen. Der Zeitraum von drei Minuten, der gemäß der Erfindung erforderlich ist, ist für die Bewegung einer menschlichen Hand, auch dann, wenn beispielsweise Flaschenzüge oder Seilumlenkungen verwendet werden, zu lang, um eine Bewegung mit sich stetig ändernder Eintauchtiefe und ohne Stillstand durchzuführen. Die mit der Erfindung erzielbaren überraschend natürlich wirkenden Farbverläufe lassen sich nur durch maschinell gesteuerte Relativbewegungen oder Fließbewegungen beim Zulauf in oder Ablauf aus einem Behälter zwischen den Bauteilen und dem Flüssigkeitsspiegel der Patinaflüssigkeit erzielen.

Es ist im Rahmen der Erfindung dabei nicht erforderlich, dass die relative Bewegung zwischen den Bauteilen und dem Flüssigkeitsspiegel der Patinaflüssigkeit mit konstanter Geschwindigkeit erfolgt. Wesentlich ist, dass eine sich stetig ändernde Eintauchtiefe ohne Stillstand vorliegt. Wenn die Geschwindigkeit nicht konstant ist, ist dabei zu bevorzugen, dass sich die Geschwindigkeit der Bewegung ohne Vorzeichenwechsel stetig ändert. Beispielsweise kann das Herausziehen aus der Patinaflüssigkeit mit sich stetig verringernder Geschwindigkeit aber ohne Stillstand erfolgen. In gleicher Weise ist umgekehrt eine sich stetig erhöhende Geschwindigkeit beim Herausziehen der Bauteile möglich. Wie ausgeführt wurde, können auch das Eintauchen oder das Eintauchen und das Herausziehen gemäß der Erfindung mit sich stetig ändernder Eintauchtiefe und ohne Stillstand erfolgen.

Anhand der Darstellung der Fig. 1 erfolgt eine Steuerung des Antriebsmotors 18 der Linearachsen in den Trägern 16, die den Querbalken 14 bewegen, mittels einer Steuerung 28. An der Steuerung 28 kann, entweder manuell oder mittels eines vorgegebenen Programms, ein Bewegungsablauf des Querbalkens relativ zu einem Flüssigkeitsspiegel der Patinaflüssigkeit 26 eingestellt werden.

Dabei sind verschiedene Verfahren möglich.

Beispielsweise können die Bauteile 12 zunächst mit vergleichsweise hoher Geschwindigkeit in die Patinaflüssigkeit 26 vollständig oder abschnittsweise eingetaucht werden. Das Herausbewegen in Richtung des Pfeils 20 erfolgt dann über einen Zeitraum von wenigstens drei Minuten mit sich stetig verringernder Eintauchtiefe und ohne Stillstand. Die in der Figur untersten Abschnitte der Bauteile 12 verweilen dann am längsten in der Patinaflüssigkeit 26 und sind infolgedessen dann am dunkelsten gefärbt. Am oberen Ende der Bauteile 12 ist dahingegen noch der metallische Glanz der Bronze der Bauteile 12 erhalten.

Alternativ können die Bauteile 12 mit dem Querbalken 14 über einen Zeitraum von mindestens 1,5 Minuten mit stetig zunehmender Eintauchtiefe und ohne Stillstand in die Patinaflüssigkeit 26 hineinbewegt werden, bis sie vollständig in der Patinaflüssigkeit 26 angeordnet sind. Daraufhin erfolgt eine Richtungsumkehr und die Bauteile 12 werden wieder in Richtung des Pfeils 20 über einen Zeitraum von wenigstens 1,5 Minuten mit stetig zunehmender Eintauchtiefe und ohne Stillstand aus der Patinaflüssigkeit 26 herausgezogen. Auch in diesem Fall verweilen die untersten Abschnitte der Bauteile 12 am längsten in der Patinaflüssigkeit 26 und werden dadurch eine sehr dunkle Färbung aufweisen, wohingegen die oberen Abschnitte der Bauteile 12 am kürzesten in die Patinaflüssigkeit 26 eingetaucht sind und infolgedessen noch einen metallischen Glanz aufweisen können.

Als weitere Alternative kann mittels in der Figur nicht dargestellter Mittel der Flüssigkeitsspiegel der Patinaflüssigkeit 26 angehoben und abgesenkt werden. Die Bauteile 12 bzw. der Querbalken 14 werden dann oberhalb des abgesenkten Flüssigkeitsspiegels angeordnet und der Flüssigkeitsspiegel im Trog 24 wird dann langsam angehoben, so dass eine Relativbewegung des Flüssigkeitsspiegels zu den Bauteilen 12 erfolgt.

Falls dies erforderlich sein sollte, kann auch eine Bewegung des Querbalkens 14 mit einer Bewegung des Flüssigkeitsspiegels der Patinaflüssigkeit 26 kombiniert werden.

## Patentansprüche

1. Verfahren zum Patinieren von Bauteilen (12) aus kupferhaltigem Metall, insbesondere aus Bronze oder Messing, wobei ein Bauteil (12) mit einem zu patinierenden Bereich in eine Patinaflüssigkeit (26) eingetaucht wird, **dadurch gekennzeichnet, dass** das Bauteil (12) über die Länge des zu patinierenden Bereichs gesehen innerhalb eines vordefinierten Zeitraums von wenigstens drei Minuten mit sich stetig ändernder Eintauchtiefe und ohne Stillstand relativ zu der Patinaflüssigkeit (26) bewegt wird, um über die Länge des zu patinierenden Bereichs einen Farbverlauf zwischen stark und weniger stark patinierten Abschnitten des Bauteils ohne Streifen und ohne Quermarkierungen zu erzielen

2. Verfahren nach Anspruch 1, **dadurch gekennzeichnet, dass** der zu patinierende Bereich zunächst eingetaucht und dann innerhalb des vordefinierten Zeitraums aus der Patinaflüssigkeit (26) herausbewegt wird.

3. Verfahren nach Anspruch 1, **dadurch gekennzeichnet, dass** der zu patinierende Bereich innerhalb des vordefinierten Zeitraums in die Patinaflüssigkeit (26) hinein und wieder aus der Patinaflüssigkeit (26) herausbewegt wird.

4. Verfahren nach einem der vorstehenden Ansprüche, **dadurch gekennzeichnet, dass** das Bauteil (12) relativ zu einem Behälter (24) mit der Patinaflüssigkeit (26) bewegt wird.

5. Verfahren nach einem der Ansprüche 1 bis 3, **dadurch gekennzeichnet, dass** ein Flüssigkeitsspiegel der Patinaflüssigkeit (26) relativ zu dem Bauteil (12) bewegt wird.

## Claims

1. Method for patinating components (12) made of copper-containing metal, in particular made of bronze or brass, wherein a portion of a component (12) to be patinated is immersed into a patina liquid (26), **characterized in that** the component (12), as seen over the length of the portion to be patinated, is moved relative to the patina liquid (26) during a predefined period of time of at least three minutes with continuously varying immersion depth and without standing still, in order to achieve, over the length of the portion to be patinated, a colour gradient between strongly and less strongly patinated sections of the component without stripes and without transverse markings.

2. Method according to claim 1, **characterized in that** the portion to be patinated is initially immersed and then removed from the patina liquid (26) within the predefined period of time.

3. Method according to claim 1, **characterized in that** the portion to be patinated is moved into the patina liquid (26) and removed from the patina liquid (26) again within the predefined period of time.

4. Method according to any of the preceding claims, **characterized in that** the component (12) is moved relative to a container (24) holding the patina liquid (26).

5. Method according to any of claims 1 to 3, **characterized in that** a liquid level of the patina liquid (26) is moved relative to the component (12).

## Revendications

1. Procédé de patinage de composants (12) en métal contenant du cuivre, en particulier en bronze ou en laiton, un composant (12) avec une zone à patiner étant plongé dans un liquide de patinage (26), **caractérisé en ce que** le composant (12) est déplacé, vu sur la longueur de la zone à patiner, dans un intervalle de temps prédéfini d'au moins trois minutes, avec une profondeur d'immersion variant en continu et sans interruption par rapport au liquide de patinage (26) afin d'obtenir sur la longueur de la zone à patiner une progression de couleur entre des portions fortement et moins fortement patinées du composant, sans stries et sans marquages transversaux.

2. Procédé selon la revendication 1, **caractérisé en ce que** la zone à patiner est d'abord immergée puis est déplacée dans l'intervalle de temps prédéfini hors du liquide de patinage (26).

3. Procédé selon la revendication 1, **caractérisé en ce que** la zone à patiner est déplacée dans l'intervalle de temps prédéfini à l'intérieur du liquide de patinage (26) et à nouveau hors du liquide de patinage (26).

4. Procédé selon l'une quelconque des revendications précédentes, **caractérisé en ce que** le composant (12) est déplacé par rapport à un récipient (24) contenant le liquide de patinage (26).

5. Procédé selon l'une quelconque des revendications 1 à 3, **caractérisé en ce qu'**un niveau de liquide du liquide de patinage (26) est déplacé par rapport au composant (12).
